# FASCICULE DE BREVET EUROPEEN

(11) **EP 1 300 643 B1**
(45) Date de publication et mention de la délivrance du brevet: **12.03.2008**
(21) Numéro de dépôt: 02366007.9
(22) Date de dépôt: 07.10.2002
(51) Int. Cl.: F26B 21/00

(54) **Cellule mobile de séchage du bois**
Beweglicher Behälter für Trocknung von Holz
Movable enclosure for drying wood

(30) Priorité: 08.10.2001 FR 0112906
(43) Date de publication de la demande: 09.04.2003
(73) Titulaire: S.A. des 3A, 88150 Oncourt (FR)
(72) Inventeur: Bertrand, Claude, 88390 Chaumousey (FR); Bertrand, Marc, 88390 Uxegney (FR)
(74) Mandataire: Poupon, Michel

(56) Documents cités:
- WO-A-91/13841
- DE-A1- 19 951 634
- DE-U1- 29 900 870
- US-A- 3 196 554
- US-A- 3 299 532
- US-A- 5 526 583

## Description

La présente invention concerne un dispositif pour le pré-séchage et/ou le séchage de divers matériaux, par exemple des pièces de bois.

Les opérations de pré-séchage et de séchage du bois sont traditionnellement effectuées à l'air libre et nécessitent par conséquent une durée très longue.

Elles peuvent être réalisées sur site et sous abris ou bien réalisées par des sous-traitants sur d'autres sites, ce qui implique de régler des problèmes de transport, gestion de stockage, manutention et concurrence (en raison du monopole des possesseurs d'installation de séchage en gros volumes fixés).

Pour pallier ces inconvénients certains utilisateurs, ayant des besoins annuels de séchage, ont investi dans des enceintes de séchage fixes et non démontables mais leurs principaux inconvénients sont une durée très longue de rentabilité et la nécessité d'une exploitation continue.

L'art antérieur connaît le document D₁ : DE 299 00 870 U1 qui décrit un dispositif pour le séchage d'un chargement d'objets avec un module technique de séchage placé dans l'enceinte de séchage et comportant une gaine de soufflage d'air en partie gonflable et déformable et en partie rigide, la conformation de la gaine est conçue pour éviter toute circulation d'air autour du chargement.

L'art antérieur connaît également le document D₂ : US-A-5 526 583 qui réalise la circulation d'air autour du chargement au moyen de ventilateurs.

Ce problème est résolu par l'invention en dirigeant l'air sortant de la gaine de séchage vers une des parois de l'enceinte qui sert de renvoi d'air.

Ce but est atteint par l'invention qui consiste en un dispositif pour le pré-séchage et/ou le séchage d'un chargement d'objets, par exemple un chargement de pièces de bois, du type comportant une chambre de séchage dans laquelle est placé le chargement d'objets à sécher, un module technique comportant au moins des moyens de séchage d'air et de ventilation ainsi qu'au moins une entrée de reprise d'air et au moins une sortie d'air de séchage, le module technique et la chambre de séchage étant placés dans la même enceinte qui comporte une gaine de soufflage d'air raccordée en sortie du module technique qui est pour partie gonflable et déformable pour que, sous l'effet de la pression de l'air issu du module technique, elle s'adapte à la conformation d'une surface du chargement, caractérisé en ce que la gaine est pour partie rigide pour diriger l'air sortant d'une pluralité d'ouies vers une des parois de l'enceinte utilisée comme renvoi d'air.

De façon préférentielle, le module technique est placé à une extrémité de la chambre de séchage et dans la même enceinte, de manière que pendant une opération de séchage , l'air de séchage issu de la ou des sorties d'air soit :
o conduit par une gaine déformable venant faire pression et étanchéité sur une surface du chargement,
o distribué en flux réguliers répartis le long dudit chargement,
o renvoyé par une paroi de l'enceinte vers le chargement de manière à le traverser ou à le parcourir puis,
o renvoyé à nouveau par une autre paroi de l'enceinte pour pouvoir être repris par la ou les reprises d'air du module technique en l'absence de toute gaine ou canalisation.

Selon une variante préférée de mise en oeuvre la ou les entrées d'air sont placées en bas et latéralement sur le module technique, la ou les sorties d'air sont placées sur le dessus dudit module et la gaine déformable s'étend horizontalement et longitudinalement au dessus du chargement de manière à venir faire pression et étanchéité sur la surface supérieure du chargement tandis que les parois verticales de l'enceinte servent de renvoi d'air.

On comprendra mieux l'invention à l'aide de la description ci-après faite en référence aux figures annexées suivantes :
- figure 1 : vue schématique d'ensemble d'une chambre de séchage selon l'invention,
- figure 2 : coupe verticale transversale d'une chambre de la figure 1,
- figure 3 : coupe verticale longitudinale d'une cellule selon l'invention avec la chambre de séchage proprement dite selon la figure 1 et le module technique de séchage disposé à une extrémité.

Un dispositif de séchage selon l'invention, appelé cellule (1) par souci de simplification comporte dans une enceinte (2) une chambre de séchage (3) proprement dite dans laquelle est installée la charge (4) de matériau à sécher et un module technique (5).

L'objectif premier étant de réaliser un dispositif transportable sur route et/ou sur voie ferrée, les premières contraintes de l'invention sont des contraintes dimensionnelles à savoir hauteur, longueur et largeur maximales à ne pas dépasser et devant rester inférieures à celles imposées par des normes de transport routier et/ou ferroviaire.

La première difficulté à résoudre est donc de réaliser dans un volume de dimensions imposées une circulation d'air, la plus régulière possible, entre et autour des objets à sécher, tout en conservant la plus grande capacité possible vis à vis desdits objets à sécher.

La forme optimale la plus simple de l'enceinte (2) est la forme parallélépipédique, bien que non obligatoire.

L'enceinte (2) peut par exemple être réalisée à partir de la structure d'une remorque frigorifique, elle peut également être spécialement conçue pour la destination de séchage selon les caractéristiques de la présente demande de brevet, elle peut comporter ou non des roues de façon à être directement mobile ou à être placée sur une plateforme mobile.

Afin de gagner le plus possible en capacité de séchage l'idée inventive a consisté à concevoir un circuit de circulation nécessitant le moins possible de canaux ou tubulures de circulation.

Pour atteindre la solution, l'idée a ensuite consisté à placer le module technique (5) à l'intérieur même de l'enceinte (2) et à utiliser les parois de ladite enceinte comme renvois d'air de séchage.

Cela a conduit à prévoir dans l'enceinte une chambre de séchage (3) proprement dite avec en extrémité un module technique contenant le ou les échangeurs-déshydrateur d'air.

Afin d'optimiser encore la disposition relative chambre-module technique et gagner en longueur de stockage on prévoit de placer une ou des reprises d'air humide (6) sur le côté du module technique et de placer une ou des sorties d'air (7) sec et réchauffé sur le dessus dudit module.

Les objets ou matériau à sécher présentés à titre d'exemple sur les figures sont des planches de bois (8) séparées par des plots (9).

La meilleure disposition possible pour une gaine (11) de soufflage d'air raccordée en sortie (7) du module technique est la disposition longitudinale afin de répartir l'air le plus régulièrement possible le long des empilements de planches (8).

A ce stade un nouveau problème devait être résolu.

En effet, s'il paraît simple de répartir les flux d'air (10) régulièrement le long de la gaine (11) au moyen d'ouies (12) calculables par l'homme du métier, il fallait trouver le moyen de forcer les flux (10) à glisser le long d'une des parois verticales(13) de l'enceinte et à s'infiltrer entre les planches (8), c'est à dire qu'il fallait trouver le moyen d'empêcher tout passage d'air entre la gaine (11) et la partie supérieure (14) du chargement.

La solution à ce problème est de concevoir une gaine qui est à la fois :
- gonflable et déformable pour que sous l'effet de la pression de l'air (15) issu du module technique, elle s'adapte à la conformation de la partie supérieure (14) du chargement et fasse étanchéité à l'air,
- et rigide pour que les ouies dirigent les flux d'air (10) vers une des parois de l'enceinte par exemple la paroi verticale (13) qui fait alors office de réflecteur.

Conformément à l'invention la gaine (11) comporte
- une face en matériau rigide (15) comportant une pluralité d'ouies (12) et fixée en sous face du toit de l'enceinte par une de ses bordures (17) et inclinée d'un angle prédéterminé α par rapport au dit toit (16)
- une paroi souple (20) fixée d'une part sur l'autre bordure (18) de la paroi rigide et, d'autre part, en sous face du toit et à une distance prédéterminée (19) de la bordure (17) de la face rigide.

Préférentiellement la bordure (17) est montée pivotante avec retour élastique de façon à ce que ladite face rigide puisse être escamotée pendant le chargement et revenir automatiquement à sa position inclinée selon laquelle la paroi souple s'applique pour faire étanchéité, son inclinaison optimale α est alors comprise entre 40 et 60°.

Préférentiellement, la gaine (11) est prévue le plus près possible d'une des faces latérales de l'enceinte pour diminuer les pertes de charge, elle s'étend sur toute la longueur de l'enceinte, et elle est raccordée de façon étanche à la ou aux sorties d'air (7) du module technique.

L'air de séchage, après sa sortie de la gaine 11, circule entre les planches ou autres objets, traverse l'enceinte et il est repris par les reprises d'air (6) du module technique disposées en bas de celui-ci.

On décrit encore à titre d'exemple divers aménagements préférentiels pouvant être remplacés par des équivalents techniques :

La cellule (1) est munie d'une ou plusieurs façades mobiles sur pivots ou sur rails sur ses deux plus grands côtés afin de permettre les chargements frontaux de grande longueur et l'emplacement du module technique,

Ce module technique permet l'extraction de l'humidité et il est pourvu d'une unité thermo-dynamique pouvant permettre la montée en température (à titre d'exemple 50°C) par une ou plusieurs résistances électriques ; le maintien de la dite température étant assuré par recyclage de l'énergie et mise par le condenseur du compresseur en déshumidification.

La température et l'hygrométrie sont gérées par un régulateur de type hygrostat et thermostat, leurs sondes sont positionnées dans la cellule,

Lesdites sondes placées régulièrement et judicieusement sur la longueur de la cellule et permettent l'homogénéabilité de l'air dans l'enceinte au moyen d'une ou plusieurs turbines à flux laminaires et à vitesse variable pour pallier aux inconvénients de la longueur de la cellule.

Selon un mode particulier de réalisation, le déshydrateur du module technique est composé d'un compresseur frigorifique, d'un échangeur type évaporateur en matériaux inoxydables, d'une surface d'échange réduit (à titre d'exemple : dimension de l'échangeur longueur 600 mm 400 mm largeur 30 mm d'épaisseur).

Ce dit échangeur étant équipé de tubes inoxydables à haut rendement, munis de lames inoxydables sur leurs pourtours afin d'éviter toute corrosion aux acides (à titre d'exemple l'acide tanique).

Le déshydrateur étant équipé d'un deuxième échangeur pour le sous refroidissement des gaz frigorifiques ce qui permet de réutiliser l'énergie émise par le compresseur en recyclage ayant, par exemple, une forme en U fermé et respectant les différentes températures de condensation ainsi que les débits d'air d'au moins une turbine tangentielle pour le déshydrateur, afin de réduire au maximum l'encombrement, le poids, le bruit tout en ayant un débit d'air important.

Ce débit d'air étant géré à sa sortie du déshydrateur par un ensemble de gaines souples afin d'éviter tout écrasement (exemple : gaine textile, plastique à mémoire), l'air peut être ainsi diffusé régulièrement sur chaque turbine à vitesse variable et à flux laminaire situées en point haut de la cellule le long de la paroi rigide de la gaine (paroi réalisée en un ou plusieurs tronçons).

La température pouvant dépasser la consigne du fait de la condensation est gérée par un thermostat situé en reprise commandant une turbine injectant de l'air extérieur en surpression dans le déshydrateur au niveau de l'échangeur piège à humidité, le surcroît de volume d'air injecté ou dilaté étant géré lui par un ou plusieurs volets s'ouvrant sur leur propre poids en proportion de la pression exercée sur leurs lames pour désaturer l'atmosphère de l'enceinte si nécessaire par exemple pour le traitement de bois délicats.

Les parois de l'enceinte sont réalisées en matière isolante (à titre d'exemple : mousse polyuréthane et panneaux plastiques).

L'ensemble peut être maintenu avec des armatures métalliques et des béquilles stabilisatrices sur une plate-forme (à titre d'exemple non limitatif la cellule aura des dimensions de l'ordre de 2.5 m pour la largeur et pour la hauteur de 2.6 m et pour la longueur de 13.50 m) ces dimensions ne tiennent pas compte d'un éventuel train de roulement.

Le dispositif selon l'invention est particulièrement destiné au pré-séchage et séchage de matériaux ligneux (comme par exemple : le bois textile, etc) ou autres.

La mise à disposition sur simple demande est rapide, (à titre d'exemple : une heure par exemple) comme sur les sites de productions catastrophes naturelles, les inondations ou toutes autres conditions.

Ce type de sécheur mobile et déplaçable n'existant pas à ce jour permet une utilisation dans des demandes ponctuelles et problématiques, et directement sur site.

## Revendications

1. Dispositif pour le pré-séchage et/ou le séchage d'un chargement d'objets, par exemple un chargement de pièces de bois, du type comportant une chambre de séchage (3) dans laquelle est placé le chargement d'objets à sécher, un module technique (5) comportant au moins des moyens de séchage d'air et de ventilation ainsi qu'au moins une entrée de reprise d'air (6) et au moins une sortie (7) d'air de séchage, le module technique (5) et la chambre de séchage (3) étant placés dans la même enceinte (2) qui comporte une gaine (11) de soufflage d'air raccordée en sortie (7) du module technique qui est : pour partie gonflable et déformable pour que, sous l'effet de la pression de l'air (21) issu du module technique, elle s'adapte à la conformation d'une surface du chargement, **caractérisé en ce que** la gaine est pour partie rigide pour diriger l'air sortant d'une pluralité d'ouies vers une des parois de l'enceinte utilisée comme renvoi d'air.

2. Dispositif selon la revendication 1, **caractérisé en ce que** la ou les entrées d'air (6) sont placées en bas et latéralement sur le module technique (5), la ou les sorties d'air (7) sont placées sur le dessus dudit module et la gaine déformable s'étend horizontalement et longitudinalement au dessus du chargement de manière à venir faire pression et étanchéité sur la surface supérieure (14) du chargement tandis que les parois verticales (13) et (13') de l'enceinte servent de renvoi d'air.

3. Dispositif selon l'une des revendications 1 à 2, **caractérisé en ce que** la gaine déformable (11) comporte :
o une face en matériau rigide (15) comportant une pluralité d'ouies (12) et fixée en sous face du toit de l'enceinte par une de ses bordures (17) et inclinée d'un angle prédéterminé α par rapport audit toit (16)
o une paroi souple (20) fixée d'une part sur l'autre bordure (18) de la paroi rigide et, d'autre part, en sous face du toit et à une distance prédéterminée (19) de la bordure (17) de la face rigide.

4. Dispositif selon la revendication 3, **caractérisé en ce que** la bordure (17) est montée pivotante avec retour élastique de façon à ce que ladite face rigide puisse être escamotée pendant le chargement et revenir automatiquement à sa position inclinée α selon laquelle la paroi souple s'applique sur le chargement pour faire étanchéité.

5. Dispositif selon l'une des revendications 3 à 4, **caractérisé en ce que** α est compris entre 40 et 60°.

6. Dispositif selon l'une des revendications 1 à 5, **caractérisé en ce que** le module technique comporte au moins une unité thermo-dynamique avec déshydrateur et au moins une turbine à flux laminaire.

7. Dispositif selon la revendication 6, **caractérisé en ce que** le déshydrateur du module technique est composé d'un compresseur frigorifique, d'un échangeur type évaporateur en matériaux inoxydables, d'une surface d'échange réduit.

8. Dispositif selon la revendication 7, **caractérisé en ce que** le déshydrateur est équipé d'un deuxième échangeur pour le sous refroidissement des gaz frigorifiques ce qui permet de réutiliser l'énergie émise par le compresseur en recyclage.

9. Dispositif selon l'une des revendications 1 à 8, **caractérisé en ce que** l'enceinte peut être maintenue avec des armatures métalliques et des béquilles stabilisatrices sur une plate-forme.

## Claims

1. Device for the pre-drying and/or drying a batch of objects, such as a batch of pieces of wood, of a type comprising a drying chamber (3) in which the batch of objects to be dried is placed, a technical module (5) comprising at least means of air drying and ventilation and at least one air recycling intake (6) and at least one drying air outlet (7), the technical module (5) and the drying chamber (3) being located in the same enclosure (2), which comprises a duct (11) for an air flow connected to the outlet (7) of the technical module which is partly inflatable and deformable, such that, under the effect of the air pressure (21) derived from the technical module, it adapts to the shape of a batch surface, **characterised in that** the duct is partly rigid for directing the air issuing from a plurality of inlets towards one of the walls of the enclosure used for air recycling.

2. Device according to Claim 1, **characterised in that** the air intake(s) (6) are located at the bottom and laterally on the technical module (5), the air outlet(s) (7) are located on the top of the said module and the deformable duct extends horizontally and longitudinally above the batch in such a way as to cause pressure and impose a seal on the upper surface (14) of the batch, while the vertical walls (13) and (13') of the enclosure serve to recycle air.

3. Device according to either of Claims 1 and 2, **characterised in that** the deformable duct (11) comprises:
o one face of rigid material (15) comprising a plurality of inlets (12) and fixed in the under face of the roof of the enclosure by one of its borders (17) and inclined at a predetermined angle in relation to the said roof (16).
o a flexible wall (20) fixed, on the one hand, on the other border (18) of the rigid wall and, on the other hand, on the under face of the roof and at a predetermined distance (19) from the border (17) of the rigid face.

4. Device according to Claim 3, **characterised in that** the border (17) is mounted so as to pivot with an elastic return such that the said rigid face can be retracted during loading and revert automatically to its inclined position α, according to which the flexible wall is applied onto the batch in order to establish the sealing effect.

5. Device according to either of Claims 3 and 4, **characterised in that** α is between 40 and 60°.

6. Device according to any one of Claims 1 to 5, **characterised in that** the technical module comprises at least one thermodynamic unit with a dehydrator and at least one laminar flow turbine.

7. Device according to Claim 6, **characterised in that** the dehydrator of the technical module is composed of a refrigerating compressor, an evaporator-type exchanger made of rust-resistant materials and a small- sized exchange surface.

8. Device according to Claim 7, **characterised in that** the dehydrator is equipped with a second exchanger for sub-cooling the refrigeration gases, allowing reuse of the energy emitted by the compressor by way of recycling.

9. Device according to any one of Claims 1 to 8, **characterised in that** the enclosure can be assembled with metallic fittings and stabilizing legs on a platform.

## Patentansprüche

1. Vorrichtung zur Vortrocknung und/oder zur Trocknung einer Lademenge von Objekten, beispielsweise einer Lademenge von Holzstücken, von dem Typ mit einer Trockenkammer (3), in die die Lademenge der zu trocknenden Objekte eingefügt wird, mit einem technischen Modul (5), das wenigstens Mittel zur Luft- oder Windtrocknung sowie wenigstens einen Luftaufnahmeeinlass (6) und wenigstens einen Trocknungsluftauslass (7) aufweist, wobei das technische Modul (5) und die Trockenkammer (3) in demselben Gehäuse (2) angeordnet sind, das über einen mit dem Auslass (7) des technischen Moduls verbundenen Luftgebläsekanal (11) verfügt, der teilweise aufweitbar und verformbar ist, so dass er sich unter Einwirkung des Luftdrucks (21) aus dem technischen Modul an die Struktur einer Oberfläche der Lademenge anpasst, **dadurch gekennzeichnet, dass** der Kanal teilweise steif ist, um die aus einer Anzahl von Öffnungen austretende Luft in Richtung einer der Wände des Gehäuses zu leiten, die als Luftumlenkung verwendet werden.

2. Vorrichtung nach Anspruch 1, **dadurch gekennzeichnet, dass** der Lufteinlass oder die Lufteinlässe (6) unten und seitlich an dem technischen Modul (5), dass der Luftauslass oder die Luftauslässe (7) auf der Oberseite des Moduls angeordnet sind und dass der verformbare Kanal sich horizontal und in Längsrichtung oberhalb der Lademenge erstreckt, so dass er Druck und eine Abdichtwirkung auf die Oberseite (14) der Lademenge ausübt, während die senkrechten Wände (13) und (13') des Gehäuses als Luftumlenkung wirken.

3. Vorrichtung nach einem der Ansprüche 1 bis 2, **dadurch gekennzeichnet, dass** der verformbare Kanal (11)
o eine Seite aus einem steifen Material (15), die über eine Anzahl von Öffnungen (12) verfügt und an der Unterseite des Gehäusedachs durch einen ihrer Ränder (17) befestigt sowie in einem vorbestimmten Winkel α mit Bezug auf das Dach (16) geneigt ist, und
o eine flexible Wand (20) aufweist, die zum einen an dem anderen Rand (18) der steifen Wand und zum anderen an der Unterseite des Dachs sowie in einem vorbestimmten Abstand (19) zu dem Rand (17) der steifen Seite befestigt ist.

4. Vorrichtung nach Anspruch 3, **dadurch gekennzeichnet, dass** der Rand (17) drehbar mit einer Rückfederung angebracht ist, so dass die steife Seite während der Beschickung eingezogen werden und automatisch in seine geneigte Stellung α zurückkehren kann, in der die flexible Wand sich an die Lademenge andrückt, um eine Abdichtung zu erreichen.

5. Vorrichtung nach einem der Ansprüche 3 bis 4, **dadurch gekennzeichnet, dass** α zwischen 40° und 60° liegt.

6. Vorrichtung nach einem der Ansprüche 1 bis 5, **dadurch gekennzeichnet, dass** das technische Modul wenigstens eine thermodynamische Einheit mit einem Dehydrator und wenigstens eine Turbine mit laminarer Strömung aufweist.

7. Vorrichtung nach Anspruch 6, **dadurch gekennzeichnet, dass** der Dehydrator des technischen Moduls einen Kältekompressor, einen Austauscher von dem Typ eines Verdampfers von oxidationsfreien Materialien und eine verringerte Austauschoberfläche aufweist.

8. Vorrichtung nach Anspruch 7, **dadurch gekennzeichnet, dass** der Dehydrator mit einem zweiten Austauscher zum Unterkühlen von Kältemittelgasen ausgestattet ist, was es gestattet, die durch den Kompressor bei der Rückführung abgegebene Energie wiederzugewinnen.

9. Vorrichtung nach einem der Ansprüche 1 bis 8, **dadurch gekennzeichnet, dass** das Gehäuse mit Metallbewehrungen und stabilisierenden Stützen auf einer Plattform gehalten werden kann.
